# EUROPÄISCHE PATENTSCHRIFT

(11) **EP 0 009 259 B1**
(45) Veröffentlichungstag und Bekanntmachung des Hinweises auf die Patenterteilung: **15.07.1981**
(21) Anmeldenummer: 79103587.6
(22) Anmeldetag: 24.09.1979
(51) Int. Cl.: B22D 11/10

(54) **Einrichtung zum Transport von Giesspfannen zu einer Stranggiessanlage**
Means for transporting casting ladles to a continuous casting plant
Dispositif de support de poches pour une installation de coulée continue

(30) Priorität: 26.09.1978 FR 7827545
(43) Veröffentlichungstag der Anmeldung: 02.04.1980
(73) Patentinhaber: CONCAST HOLDING AG, CH-8027 Zürich (CH)
(72) Erfinder: Vatant, Robert, F-42400 St-Chamond (FR)
(74) Vertreter: Zeller, Josef

## Beschreibung

Die Erfindung betrifft eine Einrichtung zum Transport von Giesspfannen zu einer Stranggiessanlage, bestehend aus einem Hebezeug zum Abheben der aus dem Stahlwerk kommenden Pfannen von einem Transportmittel und Anheben auf Giesspositionshöhe, sowie einem auf Giessbühnenhöhe angeordneten Drehturm, welcher die in einer Pfannenwechselstation angehobenen Pfannen aufnimmt und zu der Giesstation bewegt.

Es ist bekannt, den flüssigen Stahl in Giesspfannen mittels Flurfördereinrichtungen unter einen Hallenkran einer Stranggiessanlage zu bringen und mittels dieses Hallenkrans die Giesspfanne zu einem auf der Giessbühne-angeordneten Tragorgan für Giesspfannen zu verfahren und auf diesem abzusetzen. Solche Tragorgane sind in Form von Pfannenböcken, Pfannenwagen oder Drehtürmen bekannt. Von der Pfanne fliesst der Stahl über ein Zwischengefäss in die Stranggiesskokille.

Zur Erreichung eines schnellen Pfannenwechsels beim Sequenzgiessen ist es weiter bekannt, die auf einem Pfannendrehturm oder auf einem Pfannenwagen abgesetzte Pfanne zwischen einer Pfannenwechselstation und einer Giessstation zu bewegen. In der Pfannenwechselstation wird mittels eines Hallenkrans die aus dem Stahlwerk ankommende Pfanne auf die Höhe des beweglichen Tragorganes angehoben und auf dieses abgesetzt. Anschliessend wird die gefüllte Pfanne, auf dem Tragorgan aufliegend, in die Giessstation über das Zwischengefäss bewegt und die leere Pfanne von der Giessstation in die Pfannenwechselstation gebracht.

Die Einrichtung zum Transport von Giesspfannen zu einer Stranggiessanlage besteht somit in der Regel aus einem auf Hüttenflur bewegbaren Wagen, einem Hallenkran bzw. Laufkatzenkran und einem auf Giessbühnenhöhe angeordneten Pfannenwagen oder Pfannendrehturm. Diese Einrichtung zum Transport des flüssigen Stahles zur Stranggiessanlage ist kostspielig, weil hohe Hallen mit teuren Hallenkränen notwendig sind.

Der Erfindung liegt deshalb die Aufgabe zugrunde, die Einrichtung zum Transport von Giesspfannen zu verbilligen, um dadurch das Stranggiessen wirtschaftlicherzu gestatten.

Nach der Erfindung wird diese Aufgabe- dadurch gelöst, dass das Hebezeug für die Giesspfannen direkt auf dem Drehturm vorgesehen und mit demselben aus einer die Pfannenwechselstation überdeckenden Stellung in die auf die Giessstation ausgerichtete Stellung hin verschwenkbar ist.

Durch die erfindungsgemässe Lösung,kann ein kostspieliger Hallenkran, der mit einer entsprechend hohen Fahrbahn über einem Pfannenwagen oder einem Drehturm ausgestattet sein müsste, weggelassen werden. Zusätzlich ist es möglich, die Halle entsprechend niedriger zu bauen. Beide Massnahmen können die Einrichtungen zum Transport von Giesspfannen wesentlich verbilligen und somit das Stranggiessen von Stahl wirtschaftlicher gestalten.

Eine besonders vorteilhafte Anwendung der Erfindung ergibt sich, wenn bei Verwendung eines mindestens einen Tragarm aufweisenden Drehturmes das mit einer Winde versehene Hebezeug direkt auf dem Tragarm befestigt ist, über dessen äussere Enden Tragkabel geführt sind, die mit Aufhängevorrichtungen für die Pfanne versehen sind. Dabei wird in der Regel ein zweiarmiger Drehturm, der auf jedem Tragarm eineWinde trägt, verwendet.

Wenn zwischen Giesspfanne und Zwischengefäss ein Giessstrahlschutz, beispielsweise ein Giessrohr; vorhanden ist; ist die Heb- und Senkbarkeit der Giesspfanne während des Giessens mittels dem Hebezeug von zusätzlichem Vorteil. Zur Verbilligung der Hebezeugeinrichtung kann es in bestimmten Fällen wirtschaftlicher sein, dass im Falle eines zweiarmigen Drehturmes beide Tragarme desselben geradlinig und starr miteinander verbunden sind, und dass das Hebezeug zwischen den äusseren Enden der beiden Tragarme verfahrbar sowie jedes Ende der Tragarme mit einer Tragvorrichtung für je eine Pfanne ausgerüstet ist. Bei dieser Einrichtung genügt für die beiden Tragarme des Drehturmes ein einziges Hebezeug.

Es ist von besonderem Vorteil, wenn die Tragvorrichtung für die Pfanne um eine vertikale Achse schwenkbar angeordnet ist und in Tragposition die Tragzapfen der Pfanne abstützt.

Als weiterer Vorteil der erfindungsgemässen Pfannentragvorrichtung kann das Anheben und Auswechseln von Notpfannen, Überlaufrinnen etc. genannt werden, die in der Regel im Bewegungsbereich des Drehturmes zwischen der Giessstation und der Pfannenwechselstation aufgestellt sind.

Im nachfolgenden wird die Erfindung anhand von Figuren näher erläutert. Es zeigen:
Fig. 1 eine schematische Ansicht einer Stranggiessanlage,
Fig. 2 eine Seitenansicht eines Pfannendrehturmes,
Fig. 3 eine Draufsicht auf Fig. 2,
Fig. 4 eine Seitenansicht auf einen teilweise dargestellten Drehturm gemäss einem weiteren Beispiel,
   und
Fig.5 eine verkleinerte Ansicht gemäss der Schnittlinie V-V derFig. 4.

Die Anordnung einer Stahlstranggiessanlage für Knüppel, Vorblöcke oder Brammen wird vielfach so getroffen, wie in Fig. 1 dargestellt ist. In einer Halle A wird der flüssige Stahl, aus dem Stahlwerk kommend, zugeführt, und in einer Halle B befindet sich die Stranggiessmaschine 1. Auf einer Giessbühne 3 ist unterhalb einem Zwischengefäss 13 eine Kokille 11 angeordnet. Mit 1" Ist eine Rollenstrangführung dargestellt

Die Einrichtung zum Transport von Giesspfannen 2, 2' vom Stahlwerk zur Pfannenwechselstation 6 der Stranggiessanlage besteht aus einem auf Hüttenflur verfahrbaren Wagen 20. Als Tragorgan wird in diesem Beispiel ein Pfannendrehturm 33 verwendet. Dieser Pfannendrehturm 33 besteht im wesentlichen aus zwei Tragarmen 31, 32, welche miteinander verbunden und um eine vertikale Achse 34 drehbar sind. Der eine Tragarm 31 des Drehturmes 33 befindet sich in der Giessstation 7 oberhalb des Zwischengefässes 13 in der Halle B und der andere Tragarm 32 in der Pfannenwechselstation 6 in der Halle A. Hierwerden leere Pfannen gegen volle Pfannen ausgewechselt

Mit einem Hebezeug 4; das direkt auf- dem Drehturm 33 angeordnet und mit diesem bewegbar ist, kann die Pfanne 2' angehoben werden.

Oberhalb der ausgezogenen Dachlinie fürdie Hallen A, B ist gestrichelt eine zweite Dachlinie dargestellt; die sich bei Einbau eines Kranes in diesen Hallen A und B, gemäss dem Stand der Technik ergeben würde.

Bei einer Ausführungsform gemäss den Fig. 2 und 3 ist jeder Tragarm 31, 32 mit einem eigenen Hebezeug, welches z.B. aus einer Winde 41 für ein Kabel 42 besteht, ausgestattet. Das Kabel 42 wird über Umlenkrolle 35, welche am äussersten Ende des Tragarmes 31 plaziert ist, geführt. Über Aufhängevorrichtungen 45 in Form von Traghaken werden die Pfannen 2, 2' angehängt.

Die beiden Winden 41 sind mit getrennten Steuervorrichtungen ausgerüstet. Zum Schutz gegen Wärmestrahlung sind Schutzschilder 46 angebracht. Wenn die Pfannen jeweils ihre höchste Lage erreicht haben, können die Hebezeuge blockiert werden.

Die Installationskosten lassen sich weiter verringern, wenn nur ein einziges Hebezeug 43, wie in einer weiteren Ausführungsform in den Fig. 4 und 5 dargestellt ist, verwendet wird. Hierbei ist das Hebezeug 43 auf einem verfahrbaren Wagen 40 angebracht, weicher sich auf Schienen 34 auf der Oberseite der geradlinig und starr miteinander verbundenen Tragarme 31 und 32 (Fig. 2) bewegen kann. Das Hebezeug 43 kann sich somit vom Ende eines Tragarmes 31 bzw. 32 zum Ende des andern Tragarmes 32 bzw. 31 bewegen. Bei dieser Lösung- müssen die Tragarme 31; 32 mit Trageinrichtungen 56 für je eine Pfanne 2 ausgerüstet sein, um das Hebezeug 43 frei zu machen. Jeder Tragarm 31, 32 des Drehturmes ist an seinen äusseren Enden, wie gewohnt, mit-gabelförmigen Ausnehmungen versehen. Zwischen diesen Ausnehmungen sind die Tragvorrichtungen 56 für die Pfanne auf zwei Konsolen 60 befestigt. Diese Konsolen 60 können starr befestigt sein. Zum Einhängen der Pfanne 2 wird der Wagen 40 bis zum äussersten Ende des Tragarmes 31 verfahren. Anschliessend wird die Pfanne 2 soweit angehoben, dass ihre Tragzapfen 21 auf einem höheren Niveau als die Trageinrichtung 56 liegen und sodann der Wagen soweit verfahren, bis sich die Tragzapfen 21 genau über der Trageinrichtung 56 befinden, woraufhin die Pfanne 2 anschliessend auf diese abgesetzt werden kann. Soll diese Verfahrensweise zum Einhängen der Pfanne vermieden werden, kann wie in Fig. 5 dargestellt, die Konsole 60 um eine vertikale Achse 61 wegschwenkbar angeordnet werden. Wenn die Pfanne 2 angehoben ist, wird der verfahrbare Wagen so plaziert, dass die Achse der Tragzapfen 21 sich mittig über der Trageinrichtung 56 befindet. Die Konsolen 60 sind dabei in weggeschwenkter Position, welche ein Passieren der Tragzapfen 21 gestattet. Die Pfanne wird soweit angehoben, dass ihre Tragzapfen 21 ein wenig oberhalb der Trageinrichtungen 56 liegen. Die Konsolen 60 werden dann in Tragposition unterhalb der-Tragzapfen 21 eingeschwenkt, so dass diese sich auf den Trageinrichtungen 56 abstützen können.

In den hier dargestellten Beispielen ist der Gebrauch des Drehturmes mit zwei einander gegenüberliegenden Tragarmen in Betracht gezogen worden. Die Verbesserungen gemäss- der Erfindung können jedoch gleichermassen bei andern Tragörganen, welche die Giesspfanne zwischen der Giessstation und der Pfannenwechselstation bewegen, Verwendung finden.

Es liegt auf der Hand, dass die Erfindung sich nicht auf die Details der beiden beschriebenen Ausführungsbeispiele beschränkt. Andere Varianten sind denkbar. Es können beispielsweise die mechanischen Hebezeuge, welche beschrieben worden sind, durch äquivalente Mittel, z.B. hydraulische, ersetzt werden.

## Patentansprüche

1. Einrichtung zum Transport von Giesspfannen zu einer Stranggiessanlage, bestehend aus einem Hebezeug zum Abheben der aus dem Stahlwerk kommenden Pfannen von einem Transportmittel und Anheben auf Giesspositionshöhe, sowie einem auf Giessbühnenhöhe angeordneten Drehturm, welcher die in einer Pfannenwechselstation angehobenen Pfannen aufnimmt und zu der Giessstation bewegt, dadurch gekennzeichnet, dass das Hebezeug (4,41,43) für die Giesspfannen (2, 2') direkt auf dem Drehturm vorgesehen und mit demselben aus einer die Pfannenwechselstation überdeckenden Stellung in die auf die Giessstation ausgerichtete Stellung hin verschwenkbar ist.

2. Einrichtung nach Anspruch 1, dadurch gekennzeichnet, dass bei Verwendung eines mindestens einen Tragarm (31, 32) aufweisenden Drehturmes (33) das mit einer Winde versehene Hebezeug (4, 41, 43) direkt auf dem Tragarm (31, 32) befestigt ist; über dessen äussere- Enden Tragkabel (42) geführt sind, die mit Aufhängevorrichtungen (45) für die Pfanne versehen sind.

3. Einrichtung nach Anspruch 2, dadurch gekennzeichnet, dass ein zweiarmiger Drehturm (33) auf jedem Tragarm (31, 32) eine Winde (41)

4. Einrichtung nach Anspruch 2, dadurch gekennzeichnet, dass im Falle eines zweiarmigen Drehturmes beide Tragarme (31, 32) desselben (33) geradlinig und starr miteinander verbunden sind, und dass das Hebezeug (43) zwischen den äusseren Enden der beiden Tragarme (31, 32) verfahrbar sowie jedes Ende der Tragarme (31, 32) mit einer Tragvorrichtung (56) für je eine Pfanne (2) ausgerüstet ist.

5. Einrichtung nach Anspruch 4, dadurch gekennzeichnet, dass die Tragvorrichtung (56) für die Pfanne um eine vertikale Achse (61) schwenkbar angeordnet ist und in Tragposition die Tragzapfen (21) der Pfanne abstützt.

6. Einrichtung nach Anspruch 3, dadurch gekennzeichnet, dass die Tragarme (31, 32) mit ihren Hebezeugen (4,41) zwischen einer Giesshalle (B) und einer benachbarten Halle (A) verschwenkbar sind.

## Claims

1. Apparatus for transporting casting ladles to a continuous-casting installation and consisting of a hoist for removing the ladles, emanating from the steel mill, from a transportation means and lifting them to the level of the casting position, as well as of a revolving turret, which is arranged at the level of the casting platform and which receives the ladles, lifted in a ladle-change station, and moves them to the casting station, characterized in that the hoist (4, 41, 43) for the casting ladles (2, 2') is provided directly on the revolving turret and can be pivoted therewith from a position covering the ladle-change station into the position aligned with the casting station.

2. Apparatus according to Claim 1, characterized in that, when use is made of a revolving turret (33) having at least one carrier arm (31, 32), the hoist (4, 41, 43), provided with a winch, is secured directly on the carrier arm (31, 32), over the outer ends of which are guided carrier cables (42) which are provided with suspension means (45) forthe ladle.

3. Apparatus according to Claim 2, characterized in that a two-armed revolving turret (33) carries a winch (41) on each carrier arm (31, 32).

4. Apparatus according to Claim 2, characterized in that, in the case of a two-armed revolving turret, both carrier arms (31, 32) of the turret (33) are rigidly interconnected with each other along a straight line, and in that the hoist. (43) can be moved between the outer ends of the two carrier arms (31, 32), and each end of each carrier arm (31, 32) is equipped with a carrier device (56) for each ladle (2).

5. Apparatus according to Claim 4 characterized in that the carrier device (56) for the ladle is arranged to pivot about a vertical axis (61) and, in the carrying position, supports the lifting lugs (21) of the ladle.

6. Apparatus according to Claim 3, characterized in that the carrier arms (31,32), together with their hoists (4, 41), can be swung between a casting bay (B) and an adjacent bay (A).

## Revendications

1. Dispositif pour transporter des poches de coulée à une installation de coulée continue, formé d'un appareil de levage pour enlever les poches venant de l'aciérie d'un moyen de transport et les soulever à la hauteur de la position de coulée, ainsi que d'une tour pivotante, installée à la hauteur de la. plate-forme de coulée, qui prend les poches soulevées dans un poste de changement de poches et les amène au poste de coulée, caractérisé en ce que l'appareil de levage (4, 41, 43) pour les poches de coulée (2,2') est prévu directement sur la tour pivotante et peut pivoter avec elle d'une position au-dessus du poste de changement de poches à une position alignée sur le poste de coulée.

2. Dispositif selon la revendication 1, caractérisé en ce que, en cas d'utilisation d'une tour pivotante (33) qui possède au moins un bras de support ou flèche (31, 32), l'appareil de levage (4, 41,43), comprenant un treuil, est fixé directement sur l'a flèche, sur l'extrémité extérieure de laquelle sont guidés des câbles porteurs (42) pourvus de dispositifs de suspension (45) pour la poche.

3. Dispositif selon la revendication 2, caractérisé en ce qu'une tour pivotante (33) à deux flèches porte un treuil (41) sur chaque flèche (31, 32).

4. Dispositif selon la revendication 2, caractérisé en ce que, dans le cas d'une tour pivotante (33) à deux flèches, les flèches (31, 32) sont reliées entre elles en ligne droite et rigidement, en ce que l'appareil de levage (43) est mobile entre les extrémités extérieures des deux flèches (31, 32) et que chaque extrémité de flèche (31, 32) est équipée d'un dispositif de support (56) pour une poche (2).

5. Dispositif selon la revendication 4, caractérisé en ce que le dispositif de support (56) pour la poche est pivotant autour d'un axe vertical (61) et soutient, en position de support, les tourillons (21) de suspension dela poche.

6. Dispositif selon la revendication 3, caractérisé en ce que les flèches (31,32) avec leurs appareils de levage (4, 41) peuvent pivoter entre une halle de coulée (B) et une halle (A) voisine.
